# FASCICULE DE BREVET EUROPEEN

(11) **EP 0 004 799 B1**
(45) Date de publication et mention de la délivrance du brevet: **12.08.1981**
(21) Numéro de dépôt: 79400081.0
(22) Date de dépôt: 07.02.1979
(51) Int. Cl.: C25B 15/02

(54) **Procédé et dispositif pour régler le fonctionnement d'un appareil d'électrolyse destiné à la production de gaz**
Verfahren und Einrichtung zur Regelung des Betriebes einer zur Herstellung von Gasen bestimmten Elektrolyseanlage
Process and device for regulating the operation of an electrolytic apparatus used for gas production

(30) Priorité: 31.03.1978 FR 7809685
(43) Date de publication de la demande: 17.10.1979
(73) Titulaire: C E M COMPAGNIE ELECTRO MECANIQUE Société Anonyme, F-75008 Paris (FR)
(72) Inventeur: Kunstreich, Siebo, F-75017 Paris (FR)
(74) Mandataire: Roger-Petit, Jean-Camille

## Description

La présente invention concerne un procédé pour régler le fonctionnement d'un appareil d'électrolyse fonctionnant sous pression et destiné à la production de gaz par électrolyse de solutions aqueuses dans lequel on mesure la pression des gaz produits par l'appareil et on régie cette pression à une valeur de consigne. L'invention concerne également un dispositif pour la mise en oeuvre de ce procédé.

La présente invention est notamment applicable à la production d'hydrogène et d'oxygène par électrolyse de l'eau ou d'une solution telle que par exemple une solution de potasse. Dans la suite du présent texte, pour fixer les idées, l'invention sera décrite dans son application à la production d'hydrogène et d'oxygène, mais il doit être bien entendu qu'elle est applicable à tout appareil d'électrolyse produisant des gaz sous pression.

Les appareils d'électrolyse connus, qui fonctionnent à une température T donnée et produisent des gaz à une pression P donnée, sont généralement exothermiques et nécessitent un refroidissement. Ce refroidissement est généralement effectué par un échangeur de chaleur, situé dans le circuit de l'électrolyte ou du liquide à décomposer. On entend par "appareil d'électrolyse" l'ensemble des cellules d'électrolyse et les appareils annexes dans lesquels circulent l'électrolyte ou le liquide à décomposer et les gaz produits par l'électrolyse. Quel que soit le dispositif de refroidissement utilisé, il entraîne un surcoût au niveau de l'installation et pose souvent des problèmes de matériaux, notamment du fait de la corrosion par l'électrolyte.

Le degré de refroidissement dépend du point de fonctionnement qui est défini par l'intensité i du courant d'électrolyse, la température de fonctionnement T de l'électrolyseur, la pression P des gaz produits et la technologie de l'électrolyseur qui est caractérisée par la tension cellu- lair U_{c}.

Les électrolyseurs connus travaillent généralement à pression constante. La capacité de production de gaz est directement proportionnelle à l'intensité du courant d'électrolyse i (loi de Faraday). Le rendement de l'électrolyse dépend de la tension cellulaire U_{c}. En effet, si on considère par exemple le cas de l'électrolyse de l'eau, le rendement η de l'électrolyse peut être défini par le rapport de l'énergie électrique minimale à fournir pour dissocier une mole d'eau à l'énergie électrique réellement fournie à l'électrolyseur. Pour une capacité de production de gaz donnée, c'est-à-dire pour une intensité donnée du courant d'électrolyse, ce rapport est égal au rapport de la tension cellulaire minimale pour dissocier une mole d'eau (avec les électrolyseurs connus, cette tension cellulaire minimale est habituellement égale à environ 1,5 Voit) à la tension cellulaire réelle aux bornes d'une cellule d'électrolyse. Le rendement η de l'électrolyse est donc inversement proportionnel à la tension cellulaire réelle U_{c}. La tension cellulaire Uc est une fonction des trois paramètres déjà indiqués i, T et P, et elle dépend de la technologie de l'appareil d'électrolyse. En général, pour une température et une pression données, la tension cellulaire U_{c} est proportionnelle à l'intensité i du courant d'électrolyse dans une plage relativement large autour de l'intensité nominale i_{N} de l'appareil d'électrolyse. Le diagramme de la figure 1 des dessins annexés montre comment la tension cellulaire U_{c} varie en fonction de l'intensité i du courant d'électrolyse, la courbe 1 ayant été tracée pour une pression P donnée et pour une température T, donnée, tandis que la courbe 2 a été tracée pour la même pression P mais pour une température T₂ supérieure â T₁. Sur ce diagramme, on voit que la tension cellulaire U_{c} diminue lorsqu'on augmente la température T. Le diagramme de la figure 2 des dessins annexés montre comment le rendement η de l'électrolyse varie en fonction de l'intensité i du courant d'électrolyse, la courbe 3 ayant été tracée pour la. pression P et pour la température Tₗ, tandis que la courbe 4 a été tracée pour la même pression P mais pour la température T₂ supérieure à T,. Sur ce diagramme, on voit que le rendement _{Tl} de l'électrolyse augmente lorsque la température augmente.

D'après ces deux diagrammes, on voit que pour augmenter le rendement η de l'électrolyse, on a intérêt à augmenter la température T. Cependant, si l'on augmente la température T, sans changer la valeur de la pression P, l'électrolyseur produira une plus grande quantité de vapeur d'eau mélangée aux gaz produits. Par conséquent, si l'on veut que la quantité de vapeur d'eau produite reste dans des proportions relativement faibles par rapport à la quantité des gaz produits, il faut augmenter la pression. C'est pourquoi les appareils d'électrolyse connus sont généralement dimensionnés pour fonctionner à une température donnée, habituellement environ 80°C et à une pression donnée, habituellement environ 30 bars, cette pression étant choisie de telle façon que, à la température donnée de fonctionnement, la quantité de vapeur d'eau produite reste dans des limites convenables. Pendant tout le processus d'électrolyse, la pression est réglée et maintenue constante à la valeur choisie. Conformément à cette approche, on voit que si l'on voulait opérer à une température plus élevée, par exemple 200°C, afin d'améliorer le rendement de l'électrolyse, tout en maintenant la quantité de vapeur d'eau produite dans des proportions relativement faibles, il faudrait selon les croyances usuelles, opérer à une pression beaucoup plus élevee, de l'ordre de 80 à 100 bars. Ceci nécessiterait de réaliser un appareil d'électrolyse capable de résister à de telles pressions et, par conséquent, augmenterait considérablement le coût de l'appareil.

D'autre part, si l'on veut varier la capacité de production de gaz de l'appareil d'électrolyse en variant l'intensité i du courant d'électrolyse, la tension cellulaire Uc et, par conséquent, le rendement η de l'électrolyse vont varier. Le degré de refroidissement de l'appareil d'électrolyse doit alors être réglé en fonction de la capacité de production. En l'absence d'une régulation de la température, on observerait les inconvénients suivants:

Dans le cas d'une augmentation de la capacité de production de l'appareil d'électrolyse par rapport à la capacité de production nominale, une augmentation de l'intensité i du courant d'électrolyse entraîne une augmentation de la tension cellulaire Uc (figure 1), donc une diminution du rendement η de l'électrolyse (figure 2). Il en résulte une augmentation des pertes par effet Joule et, par conséquent, une augmentation non contrôlée de la température de fonctionnement. Dans la pratique, le système n'est pas divergent car une augmentation de la température provoque une augmentation du rendement q et, par conséquent, une diminution des pertes. Il en résulte que le système converge vers une nouvelle température d'équilibre supérieure à la température nominale de fonctionnement. Mais, pour un appareil d'électrolyse donné, la température nominale de fonctionnement ne peut pas être dépassée sensiblement pour des raisons de corrosion et de technologie.

Dans le cas d'une diminution de la capacité de production de l'appareil d'électrolyse par rapport à la capacité de production nominale, une diminution de l'intensité i entraîne une baisse de la tension cellulaire U_{c} (figure 1), donc une augmentation du rendement il de l'électrolyse (figure 2). Il en résulte une baisse des pertes par effet Joule, donc un refroidissement non contrôlé de l'appareil d'électrolyse. Dans ce cas, le système est aussi convergent car une baisse de la température entraîne une baisse du rendement q, donc une augmentation des pertes, et le système convergera vers une nouvelle température d'équilibre inférieure à la température nominale de fonctionnement. Mais le refroidissement de l'appareil d'électrolyse empêche de bénéficier du rendement accru auquel on pourrait s'attendre lorsque l'on baisse la capacité de production.

Les électrolyseurs connus travaillent généralement à pression constante. Il est cependant connu de règler la pression des gaz produits au cours de l'électrolyse. A titre d'exemple, ceci peut être utile soit pour faciliter les régimes transitoires, de démarrage ou d'arrêt, soit pour adapter la pression des gaz à différentes pression de stockage ou d'utilisation, soit encore, comme cela est notamment le cas dans la demande de brevet allemand DE - A - 1 949 691, pour maintenir constant le débit d'électrolyte à travers les cellules d'électrolyse dans le cas ou la circulation d'electrolyte est effectuée par l'effet ascensionnel des bulles de gaz produites et non par une où plusieurs pompes de circulation. Toutefois, dans les appareils d'électrolyse connus, le réglage de la pression n'est pas effectué pour contrôler le régime thermique de ses appareils.

Il ressort de ce qui précède que les appareils d'électrolyse antérieurement connus nécessitent, pour le contrôle de leur température, un dispositif de refroidissement contrôlé et éventuellement un dispositif de chauffage d'appoint contrôlé, qui entraînent un surcroît au niveau du matériel, et que le contrôle de la température doit être asservi au point de fonctionnement de l'appareil, faute de quoi ou bien la température dépasse la température nominale lorsque l'appareil fonctionne en surcapacité, ou bien la température devient inférieure à la température nominale et on ne bénéficie pas du rendement accru lorsque l'appareil fonctionne en sous- capacité.

La présente invention a pour but de fournir un procédé et un dispositif pour régler le fonctionnement d'un appareil d'électrolyse destiné à la production de gaz et conçu pour fonctionner à une température donnée, qui permette de supprimer complètement le dispositif de refroidissement habituellement prévu dans les appareils d'électrolyse antérieurement connus. et qui permette le contrôle de la température dans toute la plage de fonctionnement souhaité (capacité de production) tout en travaillant au meilleur rendement de l'appareil d'électrolyse, éventuellement à une haute température et à une pression relativement modérée.

La présente invention est basée sur une approche différente de celle utilisée jusqu'à ce jour pour la réglage de l'appareil d'électrolyse. En effet, conformément à la présente invention, on ne maintient pas la pression constante et égale à une valeur qui est choisie pour que la quantité de vapeur d'eau produite soit relativement faible par rapport à la quantité des gaz produits, mais on règle la pression à une valeur telle que toute la chaleur à evacuer de l'appareil d'électrolyse pour maintenir sa température à une valeur donnée soit évacuée uniquement par les gaz et par la vapeur d'eau sortant de l'appareil d'électrolyse.

A cet effet, le procédé selon le présente invention est caractérisé en ce qu'on élabore la valeur de consigne de la pression d'après une fonction prédéterminée P_{c} = f (U_{c'} i, T) pour un appareil d'électrolyse donné ayant des caractéristiques internes données, dans laquelle U_{c} est la tension cellullaire, i l'intensité de courant qui est proportionelle à la capacité de production, et T la température de fonctionnement. cette fonction prédéterminée étant telle que la valeur de consigne P_{c} correspond à un fonctionnement en équilibre thermique de l'appareil d⁻électrolyse de façon a maintenir la température T égale à la température de fonctionnement désirée.

Il existe en effet pour chaque point de fonctionnement caractérisé par i, T et U_{c} et pour un électrolyseur de type donné, une valeur exacte de la pression P_{c} = f(U_{c}, i,T) telle que l'appareil est en équilibre thermique, c'est-à-dire que sa température reste constante, car toute l'énergie investie sous forme électrique est égale à la somme totale de l'énergie consommée par l'électrolyse et éventuellement par le réchauffement de l'eau d'appoint et de l'énergie évacuée sous forme de chaleur pas les gaz et par la vapeur d'eau. Il est ainsi possible de se passer de tout dispositif de refroidissement et de tout dispositif de chauffage d'appoint pour contrôler la température de l'appareil d'électrolyse, ce qui constitue manifestement un grand avantage. En outre, comme on le verra plus loin, il est possible de travailler à une température nettement plus élevée qu'auparavant, par exemple à une température de l'ordre de 200°C, donc avec un rendement nettement amélioré, tout en travaillant à une pression du même ordre de grandeur que dans les appareils d'électrolyse antérieurement connus, par exemple de l'ordre de 30 bars.

Un dispositif pour la mise en oeuvre de ce procédé, comprenant un dispositif de mesure de la pression des gaz produits par l'appareil d'électrolyse et un dispositif de réglage de la pression desdits gaz, est caractérisé en ce qu'il comporte en outre un générateur de fonction capable d'élaborer une valeur de consigne P_{c} de la pression d'après une fonction prédéterminée P_{c} = f(U_{c}, i, T) correspondant à un fonctionnement en équilibre thermique de l'appareil d'électrolyse à ladite température donnée, U_{c}, i et T ayant les significations indiquées plus haut, et un dispositif d'asservissement qui commande le dispositif de réglage de la pression en réponse à la valeur mesurée de la pression et à la valeur de consigne élaborée par le générateur de fonction.

L'invention sera mieux comprise à la lecture de la description qui va suivre et qui est donnée en faisant référence aux dessins annexés sui lesquels:
Les figures 1 et 2 sont des diagrammes montrant comment la tension cellulaire U_{c} et le rendement η respectivement, d'un appareil d'électrolyse varient en fonction de l'intensité i du courant d'électrolyse pour deux valeurs différentes de la température T.
La figure 3 est un diagramme utile pour comprendre le principe sur lequel la présente invention est basée.
La figure 4 représente la schéma synoptique d'un dispositif de réglage selon l'invention associé à un appareil d'électrolyse.

Comme on l'a vu plus haut, il existe pour chaque point de fonctionnement, caractérisé par i, T et U_{c}, et pour un appareil d'électrolyse d'une technologie donnée, une valeur exacte de la pression P telle que l'appareil fonctionne en équilibre thermique. En effet, si on considère par exemple le cas de l'électrolyse aqueuse et si on fait le bilan énergétique de l'appareil d'électrolyse, on voit que l'énergie électrique minimale à investir dans l'appareil d'électrolyse est donnée par la somme des trois termes A H, E, et E₂.

Δ H est l'enthalpie de formation de l'eau. Cette énergie dépend de la pression P et de la température T.

E, est l'énergie nécessaire pour évaporer l'eau. En effet, dans toute électrolyse aqueuse, les gaz produits sortent inévitablement de l'appareil d'électrolyse mélangés avec de la vapeur d'eau, dont la pression partielle est donnée par la température de l'eau (et par la concentration en potasse dans le cas de l'électrolyse d'une solution de potasse), la pression totale P étant la somme de la pression partielle de la vapeur d'eau et de la pression partielle des gaz produits. Là encore, l'énergie E₁ dépend de la température T et de la pression P.

E₂ est l'énergie nécessaire pour réchauffer l'eau d'appoint, affluant à l'appareil d'électrolyse, de sa température réelle à la température d'électrolyse T. La quantité de cette eau d'appoint est donnée par la quantité de l'eau consommée par l'électrolyse, c'est-à-dire dissociée en hydrogène et en oxygène, plus la quantité de l'eau évaporée. Là encore, l'énergie E₂ dépend de la température T et de la pression P.

Dans ce bilan énergétique, le troisième terme correspondant à l'énergie E₂ peut être éventuellement nul si on préchauffe l'eau d'appoint pour l'amener à la température T avant de l'injecter jans l'appareil d'électrolyse,

Pour une intensité de courant donnée, on peur exprimer les trois énergies △ H, E, et E₂ sous forme d'une tension cellulaire. Pour chaque valeur de la température T, on peut donc tracer les courbes représentatives des variations de la tension cellulaire minimale correspondant aux trois énergies susmentionnées en fonction de la pression. Sur la figure 3, ces courbes ont été tracées, à titre d'exemple, dans le cas de l'électrolyse de l'eau, produisant de l'hydrogène et de l'oxygène, et en utilisant comme électrolyte une solution de potasse à 35% en poids. Les courbes 5, 7 et 9, en trait plein, ont été tracées pour une température T de 200°C, à laquelle correspond une pression partielle de vapeau d'eau de 9,15 bars. Les courbes 6, 8 et 10, en trait pointillé, ont été tracées pour une température de 170°C à laquelle correspond une pression partielle de vapeur d'eau de 4,4 bars. Les courbes 5 et 6 représentent, respectivement pour les températures T de 200°C et de 170°C, les variations de la tension cellulaire U_{c} correspondant à l'énergie △ H susindiquée en fonction de la pression totale P (pression partielle de la vapeur d'eau + pression partielle des gaz produits). Les courbes 7 et 8 représentent, respectivement pour les températures de 200°C et de 170°C, les variations de la tension cellulaire U_{c} correspondant à la somme des énergies A H et E, susindiquées en fonction de la pression totale P. Enfin, les courbes 9 et 10 représentent, respectivement pour les températures de 200°C et de 170°C, les variations de la tension cellulaire U_{c} correspondans à la somme des énergies A H, E, et E₂ susindiquée en fonction de la pression totale P.

Autrement dit, pour un appareil d'électrolyse déterminé fonctionnant à une température donnée T de 200°C par exemple, la courbe 9 de la figure 3 donne, pour chaque valeur de la pression totale P, la valeur de la tension cellulaire minimale Uc min correspondant à l'énergie électrique minimale qui doit être fournie à l'appareil d'électrolyse pour électrolyse de l'eau, la vaporisation de l'eau et le réchauffement de l'eau d'appoint.

Si, pour un point de fonctionnement donné (i, Uᵣ, T et P) de l'appareil d'électrolyse considéré, par exemple pour une température T de 200°C et une pression P de 30 bars, la tension cellulaire réelle U_{c} est supérieure à la tension U_{c} min qui, dans l'exemple considéré, est donnée par la courbe 9 de la figure 3 et est égale à environ 1,775 Volts, l'électrolyse est exothermique, c'est-à-dire que l'énergie électrique fournie en excès à l'appareil d'électrolyse est dissipée sous forme de chaleur. C'est généralement ce qui se passe dans les appareils d'électrolyse antérieurement connus dans lesquels la pression P est réglée et maintenue à une valeur constante qui est choisie pour maintenir la quantité de vapeur d'eau produite aussi faible que possible. C'est pourquoi, dans les appareils d'électrolyse antérieurement connus, il fallait prévoir un dispositif de refroidissement pour évacuer la chaleur en excès afin de maintenir la température à la valeur de la température nominale de fonctionnement pour laquelle l'appareil d'électrolyse est conçu. D'un autre côté, si la tension cellulaire réelle Uc est inférieure à ladite tension U_{c} min, l'électrolyse est endothermique et il est alors nécessaire de prévoir une source. chaude d'appoint pour maintenir la température à la température nominale de fonctionnement si l'on veut éviter une baisse du rendement.

Par contre, on voit que, pour un appareil d'électrolyse donné, conçu pour fonctionner à une température nominale donnée, par exemple 200°C, et pour une capacité de production donnée fixée par une intensité i donnée à laquelle correspond une tension cellulaire Uc donnée pour l'appareil d'électrolyse considéré, si on règle la pression à la valeur qui est donnée par la courbe 9 de la figure 3 et qui correspond à la tension cellulaire donnée susmentionnée, l'appareil d'électrolyse sera en équilibre thermique et la température se maintiendra à la température nominale de 200°C dans l'exemple considéré. Par exemple, si pour capacité de production donnée et, par conséquent, une intensité de courant i donnée, la tension cellu- lair U_{c} est égale à 1,8 Volts, on voit, d'après la courbe 9 de la figure 3, qu'il faudra régler la pression P à une valeur d'environ 28 bars pour que l'appareil d'électrolyse fonctionne à la température nominale de 200°C.

D'après ce qui précède, on voit donc que pour régler le fonctionnement de l'appareil d'électrolyse pour une capacité de production de gaz donnée quelconque, il suffit de régler l'intensité du courant fourni à l'appareil d'électrolyse en fonction de la capacité de production souhaitée et de régler la pression P de façon à maintenir la température T égale à la température nominale de fonctionnement.

Dans la pratique, la présente invention peut être mise en oeuvre de la façon la plus simple en prévoyant un thermomètre donnant la valeur de la température à l'intérieur de l'appareil. d'électrolyse, éventuellement un indicateur de pression donnant la valeur de la pression des gaz produits par l'appareil et un dispositif de réglage manuel de la pression desdits gaz. On règle tout d'abord l'alimentation de l'appareil d'électrolyse et plus particulièrement l'intensité i du courant d'électrolyse de façon à avoir la capacité de production de gaz souhaitée. Ensuite, on règle la pression des gaz produits par l'appareil d'électrolyse, à l'aide du dispositif de réglage manuel susmentionné, jusqu'à ce que l'appareil d'électrolyse atteigne une température d'équilibre, lue sur le thermomètre, égale à la température nominale de fonctionnement de l'appareil d'électrolyse considéré. En cas de dérive de la température par rapport à la température nominale de fonctionnement, par exemple à cause d'une modification de la température ambiante, d'une dérive de l'alimentation de l'appareil d'électrolyse ou d'un vieillissement de ce dernier, il suffit de surveiller le thermomètre et d'agir en conséquence sur le dispositif de réglage de la pression afin de ramener la température à la température nominale de fonctionnement.

Au lieu de régler manuellement la pression P, on peut aussi la régler automatiquement en mesurant la température, en la comparant à une valeur de consigne correspondant à la température nominale de fonctionnement souhaitée, en produisant un signal d'erreur correspondant en grandeur et en signe à l'écart entre la température mesurée et la température souhaitée et en utilisant le signal d'erreur pour commander le réglage de la pression dans un sens propre à annuler ledit écart. Ceci peut être obtenu à l'aide d'une chaîne d'asservissement classique.

On décrira maintenant un mode plus sophistiqué de réalisation de la présente invention en faisant référence à la figure 4. Sur la figure 4, l'appareil d'éléctrolyse 11 est alimenté en courant continu par une alimentation 12. Les gaz produits par l'électrolyse, mélangés à de la vapeur d'eau, sont acheminés par une conduite 13 vers une utilisation non montrée. Bien qu'une seule conduite 13 soit montrée sur la figure 4, il va de soi que deux conduites différentes doivent être prévues lorsque l'appareil d'électrolyse produit deux gaz différents respectivement à l'anode et à la cathode de ses cellules. On mesure la pression P des gaz produits par l'appareil d'électrolyse à l'aide d'un dispositif de mesure approprié connu 14, qui fournit un signal correspondant à la valeur de la pression P. On mesure aussi au moins l'un des paramètres T, i et U à l'aide de dispositifs de mesure appropriés connus 15, 16 et 17, respectivement, qui fournissent des signaux correspondant à la valeur de la température T, à la valeur de l'intensité i du courant d'électrolyse et à la valeur de la tension cellulaire U_{c} ou de la tension d'alimentation U (U = k U_{c}, k étant le nombre de cellules d'électrolyse branchées en série de l'appareil d'électrolyse 11). A partir de l'un au moins des signaux fournis par les dispositifs de mesure 15, 16 et 17, on élabore une valeur de consigne P_{c} de la pression à l'aide d'une générateur de fonction 18. En supposant que l'appareil d'électrolyse 11 1 est conçu pour fonctionner à une température nominale de 200°C pour produire de l'hydrogène et de l'oxygène par électrolyse d'une solution de potasse à 35% en poids, le générateur de fonction 18 emmagasine une courbe telle que la courbe 9 de la figure 3 (ou la courbe 7 dans le cas où l'eau d'appoint envoyée à l'électrolyseur 11 est préchauffée à la température nominale de 200°C par un dispositif de préchauffage auxiliaire). La valeur de consigne P_{c} de la pression élaborée par le générateur de fonction 18 est comparée au signal fourni par le dispositif de mesure 14 â l'aide d'un comparateur 19 dont le signal de sortie est amplifié par un amplificateur 20 qui commande à son tour un régulateur de pression 21. Le comparateur 19 et l'amplificateur 20 constituent un dispostif d'asservissement classique permettant d'asservir la pression P des gaz produits par l'appareil d'électrolyse 11 à la pression de consigne P_{c} élaborée par le générateur de fonction 18. Si l'un quelconque des trois paramètres de fonctionnement U_{c}, i et T change, le générateur de fonction 18 élabore une nouvelle valeur de la pression de consigne P_{c} telle que l'appareil d'électrolyse 11 reste à la température nominale de fonctionnement. On suppose ici que les paramètres internes de l'appareil d'électrolyse 11, tels que le débit des fluides en circulation, la concentration de la solution d'électrolyte, la géométrie de l'appareil d'électrolyse, etc. ne varient pas ou sont réglés séparément pour assurer le bon fonctionnement de l'appareil d'électrolyse.

Comme on l'a vu plus haut, les trois paramètres U_{c}, i et T sont liés entre eux pour un appareil d'électrolyse donné. Il n'est donc généralement pas nécessaire de mesL ces trois paramètres étant donné que l'on que deux degrés de liberté pour varier le point de fonctionnement (U_{c}, i T) de l'appareil d'électrolyse, et on peut supprimer la mesure de certains de ces paramètres. Cependant, si l'on veut éviter la possibilité d'une dérive dans le temps. par exemple par suite de modifications du fonctionnement interne de l'appareil d'électrolyse (alterations, vieillissement, corrosion), il peut être indiqué de maintenir deux ou trois des signaux d'entrée appliqués au générateur de fonction 18.

On décrira maintenant divers cas possibles de fonctionnement. On supposera tout d'abord que l'appareil d'électrolyse 11 est conçu pour fonctionner à une température nominale donnée, par exemple 200°C, et que l'on ne désire pas varier la capacité de production de gaz, celle-ci restant constante en permanence. Dans ce cas, la température de fonctionnement T et l'intensité i du courant d'électrolyse sont fixées à l'avance, ainsi que la tension cellulaire U_{c} puisque, pour un appareil d'électrolyse donné, celle-ci est liée à l'intensité i du courant. Dans ce cas, le gérérateur de fonction 18 élabore une valeur de consigne P_{c} de la pression qui est donnée par la courbe 9 de la figure 3 et qui correspond à la température T de 200°C et à la valeur de la tension. Cellulaire U_{c} correspondant à l'intensité i du courant d'électrolyse fixée à l'avance par la capacité de production de gaz souhaitée. Cependant, pour tenir compte d'une variation dans le temps de la fonction P_{c} = f (U_{c}, i, T) qui peut être due à une variation dans le temps des caractéristiques internes de l'appareil d'électrolyse 11, on peut mesurer l'un quelconque des trois paramètres i U_{c} et T, de préférence la température T. Le générateur de fonction 18 élabore la valeur de consigne correcte P_{c} à partir de la valeur de celui des trois paramètres qui est mesuré et la pression P est réglée à la valeur de consigne P_{c} élaboré par le générateur de fonction 18.

On supposera maintenant que l'on veut pouvoir varier la capacité de production de gaz de l'appareil d'électrolyse 11 tout en maintenant la température constante à la valeur nominale susmentionée. Dans ce cas, pour varier la capacité de production de gaz, on varie l'intensité i du courant d'électrolyse ou la tension d'alimentation U (U = kU_{c}), la variation de l'un entraînant automatiquement la variation de l'autre puisque i et U_{c} sont liés entre eux pour un appareil d'électrolyse donnée. Dans ce cas, on peut mesurer U et le générateur de fonction 18 élabore la valeur de consigne P_{c} de la pression à partir de la valeur mesurée de la tension U, la valeur de consigne étant donnée par la courbe 9 de la figure 3. Au lieu de mesurer la tension U, on peut mesurer l'intensité 1 du courant d'électrolyse si le générateur de fonction 18 contient la fonction P_{c} = f(i) correspondant à la courbe 9 de la figure 3. En effet, si on connaît la fonction P_{c} = f (U_{c}). on connaît aussi la fonction P_{c} = f(i) puisque i et U_{c} sont liés entre eux pour un appreil d'électrolyse donné. Pour tenir compte d'une variation dans le temps de la fonction P_{c} = f (U_{c}, i, T), qui peut être à une variation dans le temps des caracterisques internes de l'appareil d'électrolyse 11, on mesure en outre l'un des deux autres paramètres restants, par exemple U ou T si l'on mesurait déjà la paramètre i ou i ou T si l'on mesurait déjà la paramètre U. Dans ce cas, le générateur de fonction 18 élaborera la valeur de consigne P_{c} à partir de deux paramètres mesurés et la pression P sera réglée automatiquement à la valeur de consigne P_{c} élaboré par le générateur de fonction 18 pour maintenir la température T à la température nominale de fonctionnement.

Enfin, il peut être intéressant de faire fonctionner l'appareil d'électrolyse à sa température nominale de fonctionnnement et au maximum de sa capacité de production pendant les heures creuses, c'est-à-dire quand la consommation totale d'énergie électrique sur le réseau de distribution est faible et/ou quand l'énergie électrique est la moins coûteuse, et de le faire fonctionner avec une capacité réduite de production de gaz et à une température plus basse que sa température nominale, par exemple 170°C, pendant les heures de pointe, c'est-à-dire quand la consommation totale d'énergie électrique sur le réseau de distribution est importante et/ou quand l'énergie électrique est la plus coûteuse. C'est par exemple le cas lorsque l'on veut stocker l'énergie électrique, sous forme d'hydrogène pendant les heures creuses, et mettre l'appareil d'électrolyse en veilleuse pendant les heures de pointe. Dans ce cas, on veut pouvoir varier à la fois la capacité de production de gaz de l'appareil d'électrolyse et sa température de fonctionnement. Dans ce cas, il faut mesurer au moins les paramètres i et T pour élaborer la valeur de consigne P_{c} de la pression et pour régler la pression P à valeur de consigne ainsi élaborée. Par exemple, si l'appareil d'électrolyse 11 doit pouvoir fonctionner à 200°C et à 170°C, le générateur de fonction 18 emmagasine les deux courbes 9 et 10 de la figure 3 et sera commuté sur l'une ou l'autre de ces deux courbes selon que l'on désire faire fonctionner l'appareil d'électrolyse 11 à à l'une ou l'autre des deux températures susindiquées. Si on veut en outre tenir compte d'une variation dans le temps de la fonction P_{c} = f (U_{c}, i, T) qui peut être due à une variation dans le temps des caractéristiques internes de l'appareil d'électrolyse 11, il faut alors mesurer les trois paramètres i, U_{c} et T pour élaborer la valeur de consigne P_{c} de la pression et pour régler en conséquence la pression P des gaz sortant de l'appareil d'électrolyse.

Il est bien entendu que les formes d'exécution de l'invention qui ont été décrites ci- dessus ont été données à titre d'exemples purement indicatifs et nullement limitatifs, et que de nombreuses modifications peuvent être apportées sans pour autant sortir du cadre de la présente invention.

## Revendications

1. Procédé pour régler le fonctionnement d'un appareil d'électrolyse fonctionnant sons pression et destiné à la production de gaz par électrolyse de solutions aqueuses dans lequel on mesure la pression des gaz produits par l'appareil et on règle cette pression à une valeur de consigne, caractérisé en ce qu'on élabore ladite valeur de consigne P_{c} de la pression d'après une fonction prédetéter- minée P_{c} = f (U_{c}, i, T) pour un appareil d'électrolyse donné ayant des caractéristiques internes données, dans laquelle U_{c} est la tension cellulaire, i l'intensité de courant qui est proportionnelle à la capacité de production, et T la température de fonctionnement, cette fonction prédéterminée étant telle que la valeur de consigne P_{c} correspond à un fonctionnement en équilibre thermique de l'appareil d'électrolyse de façon à maintenir la température T égale à la, température de fonctionnement desirée.

2. Procédé selon la revendication 1, caractérisé en ce que, pour tenir compte d'une variation dans le temps de ladite fonction prédéterminée, qui peut être due à une variation dans le temps des caractéristiques internes de l'appareil d'électrolyse, on mesure l'un quelconque des paramètrés U_{c}, i et T et on règle la pression P à la valeur de consigne P_{c} élaborée d'après ladite fonction à partir de la valeur du paramètre mesuré.

3. Procède selon la revendication 1, dans lequel, pour varier la capacité de production de gaz, on règle l'un des deux paramètres i et U_{c} en fonction de la capacité souhaitée de production de gaz, caractérisé en ce qu'on mesure l'un des deux paramètres i et U_{c} et en ce qu'on règle la pression P à la valeur de consigne P_{c} élaborée d'après ladite fonction à partir de la valeur du paramètre mesuré pour ladite temperature de fonctionnement souhaitée.

4. Procédé selon la revendication 3, caractérisé en ce que, pour tenir compte d'une variation dans le temps de ladite fonction prédéterminée, qui peut être due à une variation dans le temps des caractéristiques internes de l'appareil d'électrolyse, on mesure en outre l'un des deux autres paramètres restants parmi les trois paramètres U_{c}, i et T, et on règle la pression à la valeur de consigne P_{c} élaborée d'après ladite fonction à partir des valeurs des deux paramètres mesurés.

5. Procédé selon la revendication 1, dans lequel, pour varier la capacité de production de gaz de l'appareil d'électrolyse, on règle l'un des deux paramètres i et U_{c} en fonction de la capacité souhaitée de production de gaz, caractérisé en ce que, lorsqu'on désire varier la température de fonctionnement de l'appareil d'électrolyse, on affiche la température souhaitée, on mesure la température T et l'un des paramètres i et U_{c} et on règle la pression à la valeur de consigne P_{c} élaborée d'après ladite fonction à partir des valeurs des deux paramètres mesurés pour la température souhaitée.

6. Procédé selon la revendication 5, caractérisé en ce que, pour tenir compte d'un variation dans le temps de ladite fonction prédéterminée, qui peut être due à une variation dans le temps des caractéristiques internes de l'appareil d'électrolyse, on mesure en outre le trosième paramètre restant parmi les trois paramètres U_{c}, i et T, et on régle la pression P à la valeur de consigne P_{c} élaborée d'après ladite fonction à partir des valeurs des trois paramètres mesurés.

7. Dispositif pour régler le fonctionnement d'un appareil d'électrolyse fonctionnant sous pression et déstiné à la production de gaz par électrolyse de solutions aqueuses, comprenant un dispositif de mesure de la pression des gaz produits et un dispositif de réglage de la pression desdits gaz, caractérisé en ce qu'il comporte en outre un générateur de fonction (18) capable d'élaborer une valeur de consigne P_{c} de la pression d'après une fonction prédéterminée P_{c} = f(U_{c}, i, T) correspondant à un fonctionnement en équilibre thermique de l'appareil d'électrolyse, U_{c} étant la tension cellulaire ou une tension proportionnelle à celle-ci, i étant l'intensité du courant d'électrolyse et T étant la température d'électrolyse, et un dispositif d'asservissement (19, 20), qui commande le dispositif (21) de réglage de la pression en réponse à la valeur mesurée P de la pression et à la valeur de consigne P_{c} élaborée par le générateur de fonction (18).

8. Dispositif selon la revendication 7, caractérisé en ce qu'il comporte en outre au moins un dispositif de mesure (15, 16, 17) relié au générateur de fonction (18) et apte à mesurer l'un au moins des trois paramètres U_{c}, i et T, le générateur de fonction (18) élaborant ladite valeur de consigne P_{c} à partir de la valeur du paramètre mesuré.

## Claims

1. Method for controlling the operation of an electrolysis apparatus which operates under pressure and is intended for the production of gas by electrolysing aqueous solutions, and in which the pressure of the gases produced by the apparatus is measured and this pressure is adjusted to a reference value, characterised in that the said reference value P_{c} of the pressure is formulated in accordance with a predetermined function P_{c} = f (U_{c}, i, T), for a given electrolysis apparatus having given internal characteristics, in which U_{c} is the cell voltage, i is the current intensity which is proportional to the production capacity, and T is the operating temperature, this predetermined function being such that the reference value P_{c} corresponds to a thermally balanced operation of the electrolysis apparatus, in such a manner that the temperature T is maintained equal to the desired operating temperature.

2. Method in accordance with claim 1, characterised in that, in order to allow for a time variation of the said predetermined function, which may be due to a time variation of the internal characteristics of the electrolysis apparatus, any one of the parameters U_{c}, i and T is measured and the pressure P is adjusted to the reference value P_{c} formulated in accordance with the said function from the value of the parameter measured.

3. Method in accordance with claim 1, in which, in order to vary the capacity of the gas production, one of the two parameters i and U_{c} is measured with respect to the desired capacity of gas production, characterised in that one of the two parameters i and U_{c} is measured and in that the pressure P is adjusted to the reference value P_{c} formulated in accordance with the said function from the value of the parameter measured for the said desired operating temperature.

4. Method in accordance with claim 3, characterised in that, in order to allow for a time variation of the said predetermined function, which may be due to a time variation of the internal characteristics of the electrolysis apparatus, in addition one of the two other remaining parameters of the three parameters U_{c}, i and T is measured, and the pressure is adjusted to a reference value P_{c} which is formulated in accordance with the said function from the values of the two parameters measured.

5. Method in accordance with claim 1, in which, in order to vary the capacity of gas production of the electrolysis apparatus, one of the two parameters i and U_{c} is adjusted with respect to the desired capacity of gas production, characterised in that, when it is desired to vary the operating temperature of the electrolysis apparatus, the desired temperature is indicated, the temperature T and one of the parameters i and U_{c} is measured and the pressure is adjusted to the reference value P_{c} formulated in accordance with the said function from the values of the two parameters measured for the desired temperature.

6. Method in accordance with claim 5, characterised in that, in order to allow for a time variation of the said predetermined function, which may be due to a time variation of the internal characteristics of the electrolysis apparatus, in addition the third remaining parameter of the three parameters U_{c}, i and T is measured and the pressure P is adjusted to the reference value P_{c} which is formulated in accordance with the said function from the values of the three parameters measured.

7. Device for controlling the operation of an electrolysis apparatus which operates under pressure and is intended for the production of gases by electrolysing aqueous solutions, comprising a device for measuring the pressure of the gases produced and a device for adjusting the pressure of the said gases, characterised in that it further comprises a function generator (18) which is able to formulate a reference value P_{c} for the pressure in accordance with a predetermined function P_{c} = f(U_{c}, i, T) corresponding to a thermally balanced operation of the electrolysis apparatus, U_{c} being the cell voltage or a voltage proportional thereto, i being the current intensity of the electrolysis process and T being the temperature of the electrolytic process and a control device (19, 20) which controls the device (21) for adjusting the pressure in response to the pressure value P measured and to the reference value P_{c} formulated by the function generator (18).

8. Device in accordance with claim 7, characterised in that it also comprises at least one measuring device (15, 16, 17) connected to the function generator (18) and suitable for measuring at least one of the three parameters U_{c}, i and T, the function generator (18) formulating the said reference value P_{c} from the value of the parameter measured.

## Patentansprüche

1. Verfahren zur Steuerung der Abreitsweise eines Elektrolysegerätes, welches unter Druck arbeitet und für die Gaserzeugung mit Hilfe der Elektrolyse von wässerigen Lösungen dient, wobei in dem Gerät der Druck der von ihm erzeugten Gase gemessen und auf einen Sollwert eingeregelt wird, dadurch gekennzeichnet,' daß der betreffende Sollwert des Drucks P_{c} nach einer vorgegebenen Funktion P_{c} = f (U, i, T) für ein bestimmtes Elektrolysegerät mit bestimmtem spezifischen Eigenschaften ermittelt wird, worin U_{c} die Zellenspannung, i die sich proportional zur Menge des erzeugten Gases verhaltende Stromstärke und T die Betreibstemperatur bezeichnet, und daß diese vorgegebene Funktion sich so verhält, daß der Sollwert P_{c} einem Betrieb des Elektrolysegerätes in thermischem Gleichgewicht entspricht, um die Aufrechterhaltung der Temperatur T entsprechend der gewünschten Betriebstemperatur zu gewährleisten.

2. Verfahren nach Anspruch 1, dadurch gekennzeichnet, daß zur Berücksichtigung einer Abweichung im Bereich der Zeit der vorgegebenen Funktion, welche aufgrund einer zeitbesogenen Abweichung der spezifischen Eigenschaften des Elektrolysegerätes auftreten kann, irgendeiner der Parameter U_{c}, i und T gemessen wird und der Druck P auf den Sollwert P eingeregelt wird, demgemäß der betreffenden Funktion ausgehend von dem Wert der Parametermessung ermittelt wird.

3. Verfahren nach Anspruch 1, bei welchem zur Veränderung der Menge an erzeugtem Gas einer der beiden Parameter i und U_{c} in Abhängigkeit der gewünschten Gaserzeugungsmenge eingeregelt wird, dadurch gekennzeichnet, daß einer der beiden Parameter i und U_{c} gemessen wird und daß der Druck P auf den Sollwert P eingeregelt wird, der gemäß der betreffenden Funktion ausgehend von dem Wert der Parametermessung für die gewünschte Betriebstemperatur ermittelt wird.

4. Verfahren nach Anspruch 3, dadurch gekennzeichnet, daß zur Berücksichtigung einer Abweichung im Bereich der Zeit der vorgegebenen Funktion, welche aufgrund einer zeitbezogenen Abweichung der spezifischen Eigenschaften des Elektrolysegerätes auftreten kann, außerdem einer der beiden übrigen Parameter der insgesamt drei Parameter U_{c}, i und T gemessen wird und der Druck P auf den Stollwert Pc eingeregelt wird, der gemäß der betreffenden Funktion ausgehend von dem Wert der beiden Parametermessungen ermittelt wird.

5. Verfahren nach Anspruch 1, bei welchem zur Veränderung der Menge an erzeugtem Gas einer der beiden Parameter i und U_{c} in Abhängigkeit der gewünschten Gaserzeugungsmenge eingeregelt wird, dadurch gekennzeichnet, daß bei einer beabsichtigten Veränderung der Betriebstemperatur des Elektrolysegerätes die gewünschte Temperatur eingestellt wird, die Temperatur T und einer der Parameter i und U_{c} gemessen wird und der Druck auf den Sollwert P_{c} eingeregelt wird, der gemäß der betreffenden Funktion ausgehend von den Werten der beiden gemessenen Parameter für die gewnschte Temperatur ermittelt wird.

6. Verfahren nach Anspruch 5, dadurch gekennzeichnet, daß zur Berücksichtigung einer Abweichung im Bereich der Zeit der vorgegebenen Funktion, welche aufgrund einer zeitbezogenen Abweichung der spezifischen Eigenschaften des Elektrolysegerätes auftreten kann, außerdem der dritte verbleibende Parameter der insgesamt drei Parameter U_{c}, i und T gemessen wird un der Druck P auf den Sollwert P eingeregelt wird, der gemäß der betreffenden Funktion ausgehend von dem Wert der drei Parametermessungen ermittelt wird.

7. Vorrichtung zur Steuerung der Arbeitsweise eines Elektrolysegerätes, welches unter Druck arbeitet und für die Gaserzeugung mit Hilfe der Elektrolyse von wässerigen Lösungen dient, bestehend aus einer Meßvorrichtung für den Druck der erzeugten Gase und einer Steuervorrichtung für den Druck der betreffenden Gase, dadurch gekennzeichnet, daß sie darüber hinaus einen Generator (18) mit geeigneter Funktion enthält, der zur Ermittlung eines Sollwertes P für den Druck gemäß einer vorgegebenen Funktion P_{c} = f (U_{c}, i T) dient, welcher einem Betrieb des Elektrolysegerätes in thermischem Gleichgewicht entspricht, wobei U_{c} die Zellenspannung oder eine dazu proportionale Spannung, i die Stärke des Elektrolysestromes und T die Temperatur der Elektrolyse bezeichnet, und daß sie außerdem über eine Hilfseinrichtung (19, 20) verfügt, welche die Vorrichtung (21) zur Steuerung des Drucks entsprechend dem Meßwert P des Drucks und dem Sollwert P_{c} betätigt, wobei der Sollwert P durch den Funktionsgenerator (18) ermittelt wird.

8. Vorrichtung nach Anspruch 7, dadurch gekennzeichnet, daß sie außerdem mindestens eine Meßvorrichtung (15, 16, 17) enthält, die in Verbindung mit dem Funktionsgenerator (18) dazu geeignet ist, mindestens einen der drei Parameter U_{c}, i und T zu bestimmen, wobei der Funktionsgenerator (18) den betreffenden Sollwert P ausgehend von dem Wert der Parametermessung ermittelt.
